# EUROPÄISCHE PATENTSCHRIFT

(11) **EP 0 426 780 B1**
(45) Veröffentlichungstag und Bekanntmachung des Hinweises auf die Patenterteilung: **02.06.1993**
(21) Anmeldenummer: 90904598.1
(22) Anmeldetag: 23.03.1990
(51) Int. Cl.: F02M 55/02, F02M 53/04

(54) **KRAFTSTOFFVERTEILER FÜR KRAFTSTOFFEINSPRITZANLAGEN VON BRENNKRAFTMASCHINEN**
FUEL DISTRIBUTOR FOR FUEL INJECTION SYSTEMS IN INTERNAL COMBUSTION ENGINES
DISTRIBUTEUR DE CARBURANT POUR SYSTEMES D'INJECTION DANS DES MOTEURS A COMBUSTION INTERNE

(30) Priorität: 02.05.1989 DE 3914487
(43) Veröffentlichungstag der Anmeldung: 15.05.1991
(73) Patentinhaber: ROBERT BOSCH GMBH, 70442 Stuttgart (DE)
(72) Erfinder: GMELIN, Karl, D-7101 Flein (DE)
(86) Internationale Anmeldenummer: DE9000232
(87) Internationale Veröffentlichungsnummer: WO9013741

(56) Entgegenhaltungen:
- DE-A- 2 416 803
- DE-A- 3 644 552

## Beschreibung

### Stand der Technik

Die Erfindung geht aus von einem Kraftstoffverteiler für Kraftstoffeinspritzanlagen von Brennkraftmaschinen nach dem Oberbegriff des unabhängigen Anspruchs 1.

Ein solcher Kraftstoffverteiler ist bekannt (DE-A-36 44 552, DE-A-37 30 571). Durch den die in sogenannter side-feed-Bauweise ausgebildeten Kraftstoffeinspritzventile umgebenden Ringraum sind diese unmittelbar von Kraftstoff umgeben und werden dadurch gekühlt Die Kühlung der Kraftstoffeinspritzventile senkt deren Wärmebelastung und verbessert dadurch insgesamt das Heißstartverhalten der Brennkraftmaschine.

Die tangentiale Anströmung der Kraftstoffeinspritzventile läßt allerdings die volle Ausnutzung des Kühlvermögens des Kraftstoffes nicht zu, da eine vollständige Umströmung der Kraftstoffeinspritzventile nicht erreicht wird.

Bekannt ist bereits durch die DE-A-24 16 803, zur intensiven Kühlung eines in sogenannter top-feed-Bauweise ausgebildeten Kraftstoffeinspritzventils, einen Kraftstoffverteiler so auszugestalten, daß in dessen Kraftstoffleitung Strömungsblenden in Zuordnung zu jedem Einspritzventil etwa mittig zu jedem Anschlußstutzen jedes Einspritzventiles angeordnet sind und in das Innere jedes Einspritzventiles hineinragen.

### Vorteile der Erfindung

Der erfindungsgemäße Kraftstoffverteiler mit den kennzeichnenden Merkmalen des Anspruchs 1 hat den Vorteil, daß durch die jedem Kraftstoffeinspritzventil zugeordnete Strömungsblende in der Kraftstoffleitung eine Umspülung der Kraftstoffeinspritzventile um nahezu 360° erzwungen wird. Damit wird das Ventilgehäuse über einen größeren Gehäusebereich intenviser mit Kraftstoff gespült und damit die Kühlwirkung verbessert. Die verbesserte Kühlung führt zu einem niedrigeren Temperaturniveau in den Kraftstoffeinspritzventilen während der Betriebsphase der Brennkraftmaschine, so daß die in der Abstellphase der Brennkraftmaschine erreichte Maximaltemperatur in den Kraftstoffeinspritzventilen bereits niedriger liegt. Durch dieses niedrigere Temperaturniveau ist die Blasenbildung im Kraftstoff während der Abstellphase der Brennkraftmaschine geringer. Beim Start der Brennkraftmaschine in dieser heißen Abstellphase (Heißstart) wird das Ventilgehäuse an der gesamten Oberfläche schnell und intensiv gekühlt und dem Ventilraum frischer, kühler Kraftstoff zugeführt. Die Dampfblasen im Kraftstoff kondensieren und werden z.T. mitgerissen, so daß das Heißstartverhalten der Brennkraftmaschine wesentlich verbessert wird.

Durch die in den weiteren Ansprüchen aufgeführten Maßnahmen sind vorteilhafte Weiterbildungen und Verbesserungen des im Anspruch 1 angegebenen Kraftstoffverteilers möglich.

### Zeichnung

Die Erfindung ist anhand eines in der Zeichnung dargestellten Ausführungsbeispiels in der nachfolgenden Beschreibung näher erläutert. Es zeigen:
- Fig. 1: eine Seitenansicht eines Kraftstoffverteilers für eine Kraftstoffeinspritzanlage einer vierzylindrigen Brennkraftmaschine,
- Fig. 2: einen Schnitt längs der Linie II-II in Fig.1,
- Fig. 3: einen Schnitt längs der Linie III-III in Fig.1 in vergrößerter Darstellung.

### Beschreibung des Ausführungsbeispiels

Der in Fig.1 in Seitenansicht und in Fig.2 und 3 in verschiedenen Schnittdarstellungen zu sehende Kraftstoffverteiler für eine Kraftstoffeinspritzanlage einer vierzylindrigen Brennkraftmaschine dient der Halterung, Kraftstoffversorgung und elektrischen Kontaktierung von vier elektromagnetisch betätigten Kraftstoffeinspritzventilen 10. Er weist ein langgestrecktes Verteilergehäuse 11 auf, das vier im Axialabstand eingebrachte Aufnahmebohrungen 12 und zwei koaxiale Kraftstoffleitungen aufweist, von denen die durchmessergrößere Kraftstoffleitung als Zuführleitung 13 der Zuführung von Kraftstoff zu den Kraftstoffeinspritzventilen 10 und die im Durchmesser kleinere, im Innern der Zuführleitung 13 verlaufende Kraftstoffleitung als Rückführleitung 14 der Rückführung von Kraftstoff zu einem nicht dargestellten Kraftstofftank dient. Zuführleitung 13 und Rückführleitung 14 sind über ein Druckregelventil 15 miteinander verbunden und mit ihrem freien Ende jeweils an einem Anschlußstutzen 16 bzw. 17 angeschlossen. Die Strömungsrichtung des Kraftstoffs ist durch Pfeile an den Anschlußstutzen 16,17 gekennzeichnet.

Die Zuführleitung 13 ist an den Aufnahmebohrungen 12 tangential vorbeigeführt und steht über die Bohrungs- bzw. Leitungswand durchdringende Öffnungen 18 mit den Aufnahmebohrungen 12 in Verbindung. In jede Aufnahmebohrung 12 ist ein Kraftstoffeinspritzventil 10 flüssigkeitsdicht eingesetzt, was mittels zweier O-Ringe 19,20 (Fig.3) bewirkt wird. Das stufig ausgebildete Ventilgehäuse 21 stützt sich dabei mit einem Ringflansch 22 an einer die Aufnahmebohrung 12 koaxial umgebenden Ringschulter 23 ab und ragt mit einem Mündungsstutzen 24, der stirnseitig eine nicht zu sehende Kraftstoffabspritzöffnung trägt, aus der Aufnahmebohrung 12 hervor. Durch die Abstufung des Ventilgehäuses 21 entsteht zwischen dem Ventilgehäuse 21 und der Bohrungswand der Aufnahmebohrung 12 ein Ringraum 25, der ständig mit Kraftstoff gefüllt ist. Aus diesem Ringraum 25 wird einem im Innern des Ventilgehäuses 21 vorhandenen Ventilraum über einen Siebkörper 26 Kraftstoff zugeführt. Nach Einsetzen der Kraftstoffeinspritzventile 10 in die Aufnahmebohrungen 12 wird auf das Verteilergehäuse 11 eine zugleich der Arretierung der Kraftstoffeinspritzventile 10 in den Aufnahembohrungen 12 dienende Kontaktleiste 27 aufgesetzt, die ebenso wie das Verteilergehäuse 11 aus Kunststoff besteht. In der Kontaktleiste 27 sind vier Stecker 28 angeordnet, von denen jeder Stecker 28 einem Kraftstoffeinspritzventil 10 zugeordnet ist und zu dessen elektrischer Kontaktierung dient.

Zur Erzielung einer intensiven und großflächigen Kühlung der Ventilgehäuse 21 durch den an den Ventilgehäusen 21 vorbeifließenden Kraftstoff in der Zuführleitung 13 sind in letzterer in Zuordnung zu jeder Aufnahmebohrung 12 Strömungsblenden 29 angeordnet, die etwa mittig zur Öffnung 18 und damit zur Aufnahmebohrung 12 bzw. zum Ventilgehäuse 21 des Kraftstoffeinspritzventils 10 liegen. Durch diese Strömungsblenden 29 wird der Kraftstoff gezwungen, um nahezu 360° das zugeordnete Ventilgehäuse 21 zu umfließen. Jede Strömungsblende 29 wird von einer Scheibe 30 gebildet, die quer zur Öffnung 18 und zur Strömungsrichtung in der Zuführleitung 13 ausgerichtet ist und gegenüber der Leitungswand der Zuführleitung 13 einen kleinen Ringspalt 32 freigibt. Alle Scheiben 30 sind auf der Rückführleitung 14 befestigt. Wie aus Fig.3 ersichtlich ist, weist hierzu die Rückführleitung 14 ein von der Kreisform abweichendes Querschnittsprofil auf, dessen eine Abmessung größer ist als die dazu rechtwinklige Abmessung. Im Ausführungsbeispiel in Fig.3 ist dieses Querschnittsprofil etwa rechteckförmig mit abgerundeten Ecken. Jede Scheibe 30 weist eine zentrale Öffnung 31 auf, deren Öffnungsquerschnitt etwa dem Querschnittsprofil der Rückführleitung 14 entspricht, gegenüber diesem jedoch um 90° gedreht ist. Die Scheiben 30 werden um 90° gegenüber ihrer Endstellung gedreht mit der Öffnung 31 über die Rückführleitung 14 geschoben und in ihrer jeweiligen Zuordnungsposition bei den einzelnen Aufnahmebohrungen 12 um 90° in ihre Endstellung gedreht. Dadurch verklemmen sich die Scheiben 30 auf der Rückführleitung 14 und werden daselbst kraftschlüssig gehalten.

Die Erfindung ist nicht auf das beschriebene Ausführungsbeispiel beschränkt. So kann durch Umkehrung der Richtung des Kraftstofflusses die Kraftstoffleitung 14 die Funktion der Zuführleitung und die Kraftstoffleitung 13 die Funktion der Rückführleitung übernehmen. Hierzu ist lediglich der Anschlußstutzen 16 mit dem Kraftstofftank und der Anschlußstutzen 17 mit der ebenfalls nicht dargestellten Förderpumpe zu verbinden, die den Kraftstoff aus dem Kraftstofftank ansaugt und zu den Kraftstoffeinspritzventilen 10 fördert.

## Patentansprüche

1. Kraftstoffverteiler für Kraftstoffeinspritzanlagen von Brennkraftmaschinen mit einem langgestreckten Verteilergehäuse (11), das eine Mehrzahl von im Axialabstand eingebrachten Aufnahmebohrungen (12) und mindestens eine sich axial erstreckende Kraftstoffleitung (13) aufweist, die an den Aufnahmebohrungen (12) tangential vorbeiführt und über jeweils eine die Bohrungs- bzw. Leitungswand durchdringende Öffnung (18) mit den Aufnahmebohrungen (12) in Verbindung steht, und mit einer Mehrzahl von in jeweils einer Aufnahmebohrung (12) unter Belassung eines der Kraftstoffumspülung dienenden Ringraums (25) zur Bohrungswand flüssigkeitsdicht eingesetzten Kraftstoffeinspritzventilen (10), deren Ventilraum über mindestens einen Zulauf mit dem Ringraum (25) in Verbindung steht und die mit jeweils einer Kraftstoffabspritzöffnung aus der Aufnahmebohrung (12) herausragen, dadurch gekennzeichnet, daß in der Kraftstoffleitung (13) Strömungsblenden (29) in Zuordnung zu jeder Aufnahmebohrung (12) etwa mittig zur Öffnung (18) angeordnet sind und jede Strömungsblende (29) sich so in die Kraftstoffleitung (13) erstreckt, daß die Kraftstoffströmung in den Ringraum (25) und um die Kraftstoffeinspritzventile (10) umgelenkt wird.

2. Verteiler nach Anspruch 1, dadurch gekennzeichnet, daß jede Strömungsblende (29) von einer Scheibe (30) gebildet ist, die quer zur Öffnung (18) und zur Strömungsrichtung in der Kraftstoffleitung (13) angeordnet ist und gegenüber der Leitungswand der Kraftstoffleitung (13) einen Ringspalt (32) freigibt.

3. Verteiler nach Anspruch 2, dadurch gekennzeichnet, daß innerhalb der Kraftstoffleitung (13) eine zweite Kraftstoffleitung (14) verläuft, wobei die eine Kraftstoffleitung (13) der Kraftstoffzuführung zu und die andere Kraftstoffleitung (14) der Kraftstoffrückführung von den Kraftstoffeinspritzventilen (10) dient, und daß die Scheiben (30) auf der zweiten Kraftstoffleitung (14) befestigt sind.

4. Verteiler nach Anspruch 3, dadurch gekennzeichnet, daß die zweite Kraftstoffleitung (14) ein von der Kreisform abweichendes Querschnittsprofil aufweist, dessen eine Abmessung größer ist als die dazu rechtwinklige Abmessung, und daß die Scheibe (30) eine zentrale Öffnung (31) mit etwa gleichem, jedoch um 90° verdrehten Öffnungsprofil aufweist, so daß die Scheibe (30) auf die zweite Kraftstoffleitung (14) aufgeschoben werden kann und nach 90° Drehung kraftschlüssig gehalten wird.

5. Verteiler nach Anspruch 3 oder 4, dadurch gekennzeichnet, daß die beiden Kraftstoffleitungen (13,14) über ein im Verteilergehäuse (11) angeordnetes Druckregelventil (15) miteinander verbunden sind und daß jede Kraftstoffleitung (13,14) an ihrem freien Ende mit einem am Verteilergehäuse (11) vorstehenden Anschlußstutzen (16,17) verbunden ist.

## Claims

1. Fuel distributor for fuel injection systems of internal combustion engines, having an elongate [lacuna] housing distributor (11) which has a plurality of location holes (12) made at axial intervals and at least one axially extending fuel line (13) which leads tangentially past the location holes (12) and communicates with the location holes (12) via in each case one opening (18) penetrating the hole wall and line wall, and having a plurality of fuel injection valves (10) which are inserted fluid-tightly in one location hole (12) each, leaving an annular space (25), serving for the circulation of fuel, relative to the hole wall, and the valve space of which fuel injection valves communicates with the annular space (25) via at least one feed and which protrude with in each case one fuel ejection opening out of the location hole (12), characterized in that, in the fuel line (13), flow restrictors (29) are arranged in association with each location hole (12), approximately centrally in relation to the opening (18) and each flow restrictor (29) extends into the fuel line (13) in such a way that the fuel flow is deflected into the annular space (25) and around the fuel injection valves (10).

2. Distributor according to Claim 1, characterized in that each flow restrictor (29) is formed by a disc (30) which is arranged transversely to the opening (18) and to the direction of flow in the fuel line (13) and leaves open an annular gap (32) relative to the line wall of the fuel line (13).

3. Distributor according to Claim 2, characterized in that a second fuel line (14) extends inside the fuel line (13), one fuel line (13) serving for fuel feed to and the other fuel line (14) serving for fuel return from the fuel injection valves (10), and in that the discs (30) are secured on the second fuel line (14).

4. Distributor according to Claim 3, characterized in that the second fuel line (14) has a cross-sectional profile which deviates from the circular and one dimension of which is larger than the dimension at right angles thereto, and in that the disc (30) has a central aperture (31) having an aperture profile which is approximately the same but rotated by 90°, with the result that the disc (30) can be pushed onto the second fuel line (14) and, after a 90° rotation, is held nonpositively.

5. Distributor according to Claim 3 or 4, characterized in that the two fuel lines (13, 14) are connected to one another via a pressure control valve (15) arranged in the distributor housing (11) and in that each fuel line (13, 14) is connected at its free end to a connecting branch (16, 17) projecting from the distributor housing (11).

## Revendications

1. Distributeur de carburant pour systèmes d'injection de carburant de moteurs à combustion interne, avec un boîtier de répartiteur (11) allongé, qui comporte une pluralité d'alésages récepteurs (12) répartis axialement et au moins une canalisation de carburant (13) s'étendant axialement, qui passe tangentiellement devant les alésages récepteurs (12) et qui est en communication avec ces alésages récepteurs (12) par l'intermédiaire de respectivement une ouverture (18) traversant la paroi de l'alésage et/ou de la canalisation, et avec une pluralité de soupapes d'injection de carburant (10) respectivement insérées dans un alésage récepteur (12) de façon étanche aux liquides par rapport à la paroi de l'alésage et en ménageant une chambre annulaire (25) servant à l'arrosage par le carburant, soupapes dont la chambre est en communication par l'intermédiaire d'au moins une arrivée avec la chambre annulaire (25), et qui font saillie avec respectivement un orifice d'injection de carburant hors de l'alésage récepteur (12), distributeur de carburant caractérisé en ce que dans la canalisation de carburant (13) des diaphragmes d'écoulement (29) sont disposés en association à chaque alésage récepteur (12) environ au milieu de l'ouverture (18), tandis que chaque diaphragme d'écoulement (29) s'étend dans la canalisation de carburant (13) de façon que l'écoulement du carburant soit dévié dans la chambre annulaire (25) et autour de la soupape d'injection de carburant (10).

2. Distributeur selon la revendication 1, caractérisé en ce que chaque diaphragme d'écoulement (29) est constitué par un disque (30) qui est disposé transversalement par rapport à l'ouverture (18) et par rapport à la direction d'écoulement dans la canalisation de carburant (13) et qui laisse libre un intervalle annulaire (32) vis à vis de la paroi de la canalisation de carburant (13).

3. Distributeur selon la revendication 2, caractérisé en ce qu'à l'intérieur de la canalisation de carburant (13) s'étend une seconde canalisation de carburant (14), la première canalisation de carburant (13) servant à amener le carburant aux soupapes d'injection de carburant (10) tandis que l'autre canalisation de carburant (14) sert au retour du carburant à partir des soupapes d'injection de carburant (10), et en ce que les disques (30) sont fixés sur la seconde canalisation de carburant (14).

4. Distributeur selon la revendication 3, caractérisé en ce que la seconde canalisation de carburant (14) a un profil en section transversale s'écartant de la forme circulaire, et dont une dimension est supérieure à la dimension qui lui est perpendiculaire, et en ce que le disque (30) comporte une ouverture centrale (31) avec à peu près le même profil d'ouverture, mais toutefois décalé en rotation de 90°, de sorte que le disque (30) peut être poussé sur la seconde canalisation de carburant (14) et y être maintenu par adhérence après une rotation de 90°.

5. Distributeur selon la revendication 3 ou la revendication 4, caractérisé en ce que les deux canalisations de carburant (13, 14) sont reliées ensemble par l'intermédiaire d'une soupape de réglage de la pression (15) disposée dans le boîtier du distributeur (11), et en ce que chaque canalisation de carburant (13, 14) est reliée à son extrémité à une tubulure de raccordement (16, 17) faisant saillie sur le boîtier du distributeur (11).
